# EUROPÄISCHE PATENTSCHRIFT

(11) **EP 2 435 653 B1**
(45) Veröffentlichungstag und Bekanntmachung des Hinweises auf die Patenterteilung: **06.07.2016**
(21) Anmeldenummer: 10721802.6
(22) Anmeldetag: 26.05.2010
(51) Int. Cl.: E05F 5/02

(54) **ANSCHLAGPUFFER ZUR EXAKTEN POSITIONIERUNG EINES LAGEVERÄNDERBAREN ELEMENTES**
BUMP STOP FOR EXACTLY POSITIONING AN ELEMENT WHOSE POSITION CAN BE CHANGED
TAMPON DE BUTÉE POUR LE POSITIONNEMENT EXACT D'UN ÉLÉMENT À POSITION VARIABLE

(30) Priorität: 27.05.2009 DE 102009022809
(43) Veröffentlichungstag der Anmeldung: 04.04.2012
(73) Patentinhaber: Bayerische Motoren Werke Aktiengesellschaft, 80809 München (DE)
(72) Erfinder: MEIERHOFER, Walter, 94099 Schmidham (DE); DREXL, Thomas, 80801 Muenchen (DE); KAHL, Florian, 85716 Unterschleissheim (DE); MÜLLER, Ronald, 08427 Fraureuth (DE)
(74) Vertreter: Günther, Hans Peter
(86) Internationale Anmeldenummer: PCT/EP2010/057278
(87) Internationale Veröffentlichungsnummer: WO 2010/136504

(56) Entgegenhaltungen:
- EP-A1- 1 103 689
- EP-A2- 2 031 168
- WO-A1-02/08554
- DE-A1-102006 061 611
- FR-A1- 2 886 329
- GB-A- 2 353 577
- US-A1- 2002 003 993

## Beschreibung

Die Erfindung betrifft einen Anschlagpuffer zur exakten Positionierung eines lageveränderbaren Elementes, wie einer Tür, einer Klappe o. dgl. an einer Fahrzeugkarosserie.

Einstellbare Anschlagpuffer, die bei bewegbaren Türen, Klappen o. dgl. manuell justiert werden müssen, um die Tür, die Klappe o. dgl. beim Anschlagen zu dämpfen und in ihrer Solllage stabil zu fixieren, sind hinlänglich bekannt. Jedoch sind diese bekannten Anschlagpuffer nicht immer in der Lage, das lageveränderbare Element exakt und mit der nötigen Vorspannung zur Fahrzeugkarosserie zu positionieren, so dass die konstruktiv vorgegebenen Werte eingehalten werden.

Aus der EP 2 031 168 A2 ist ein Pufferelement zur Verwendung als Anschlag für ein bewegliches Teil, insbesondere eine Front- oder Heckhaube eines Kraftfahrzeugs an einem tragenden Teil, insbesondere einer Karosserie, bekannt. Das Pufferelement weist ein Befestigungselement auf, das an dem tragenden Teil in einer in der Karosserie ausgebildeten Öffnung befestigt werden kann. In dem Befestigungselement ist ein Puffer angeordnet, der in Bezug auf das Befestigungselement höhenverstellbar ist. Zur Arretierung der Höheneinstellung ist ein Stift vorgesehen, der in eine Innenbohrung eines Schaftes des Puffers hinein drückbar ist. Der Stift weitet den Schaft des Puffers im Bereich eines Fußes des Befestigungselementes auf, so dass der Schaft des Puffers gegen den Fuß und/oder einen Federteller des Befestigungselementes verspannt und damit arretiert wird. Ferner können optische Markierungen zur Anzeige der Arretierungsstellung vorgesehen sein.

Aus der US 2002/0003993 A1 ist ein Anschlagpuffer bekannt, der einen Dämpfer mit einem Kopfabschnitt aus Gummi und einem sich an den Kopfabschnitt anschließenden Schaftabschnitt mit einem Verstellgewinde sowie einen darauf folgenden Eingriffsabschnitt mit einem Anschlag aufweist. Auf den Schaftabschnitt ist ein Anschlagsring geschraubt. Über den Eingriffsabschnitt ist der Dämpfer in einem Befestigungselement angeordnet, das in einer Öffnung einer Karosserie oder dergleichen befestigbar ist. In der eingestellten Position des Dämpfers wird die Höhenlage des Dämpfers über den Arretierungsring gesichert, indem der Arretierungsring gegenüber dem Befestigungselement verspannt wird. Der Dämpfer ist über den Eingriffsabschnitt und dem Anschlag in dem Befestigungselement verriegelt.

Aus der FR 2 886 329 A1 ist ein Anschlagpuffer bekannt, der ein Befestigungselement zur Befestigung in einer Öffnung einer Karosserie aufweist. In einer mit Nuten oder einem Gewinde versehenen Durchgangsöffnung ist eine Einstellbuchse verdrehbar angeordnet. Nach Einstellung der erforderlichen Höhe wird die Einstellbuchse durch einen Arretierstift in dem Befestigungselement verriegelt. An einer Oberseite des Arretierstiftes ist ein elastisch verformbarer Puffer angeordnet.

Aus der EP 1 103 689 A1 ist ein Anschlagpuffer bekannt, der ein Befestigungselement aufweist, das in einer Karosserieöffnung befestigbar ist. Das Befestigungselement ist mit einer Durchgangsöffnung versehen, die mit einer Zahnung versehen ist, die in Form eines Gewinde oder einer Formzahnung ausgebildet sein kann. Das Befestigungselement wird in einem ersten Montageschritt in der vorgesehenen Karosserieöffnung angeordnet. In der Durchgangsöffnung des Befestigungselementes befindet sich ein Arretierungsstift teilweise über eine vorbestimmte Länge mit einer an dem Arretierungsstift ausgebildeten Verzahnung in Eingriff mit der in der Durchgangsöffnung des Befestigungselementes ausgebildeten Verzahnung. Durch Schließen der Motorhaube in eine vorbestimmte Endlage wird der Arretierungsstift über die Motorhaube in das Befestigungselement gedrückt. Nachfolgend wird ein Abstützteil an dem Befestigungselement befestigt. Das Abstützteil weist einen Befestigungsring auf, der von einem elastisch verformbaren Puffer umgeben ist. Das elastisch verformbare Abstützteil wird in der endmontierten Position beim Schließen des lagerveränderbaren Elementes um ein vorbestimmtes Maß zusammengedrückt, so dass sich eine Vorspannung zwischen einer Außenfläche des Abstützelementes und einer an der Außenfläche des Abstützelementes anliegenden Innenfläche des lagerveränderbaren Elementes ergibt.

Es ist daher Aufgabe der vorliegenden Erfindung, einen Anschlagpuffer vorzuschlagen, der eine einfachere, schnellere und vor allem genauere Positionierung des Anschlagpuffers erlaubt.

Erfindungsgemäß wird diese Aufgabe gelöst durch einen Anschlagpuffer zur exakten Positionierung eines lageveränderbaren Elementes, wie einer Tür, einer Klappe o. dgl. an einer Fahrzeugkarosserie, der dadurch gekennzeichnet ist, dass der Anschlagpuffer eine Aufnahmehülse zur Festlegung des Anschlagpuffers an der Karosserie oder dem lageveränderbaren Element aufweist, dass in der Aufnahmehülse ein elastisch verformbarer Puffer gelagert ist, dessen Überstand über die Aufnahmehülse einstellbar ist, und dass eine Positionierhilfe vorgesehen ist, welche eine exakte Positionierung des lageveränderbaren Elementes bezüglich der Fahrzeugkarosserie ermöglicht.

Durch diesen Anschlagpuffer ergibt sich eine Vielzahl von Vorteilen. Unabhängig von der Toleranz und der Einbaulage der angrenzenden Bauteile erfolgt eine individuelle und vor allem sehr genaue Positionierung des Anschlagpuffers bei der Montage auf seine exakte und optimale Solllage. Dadurch ist auch eine optimale Wirksamkeit des Anschlagpuffers gegeben. Weiterhin ist eine sehr genaue Positionierung zwischen Anschlagpuffer und dem lageveränderbaren Element möglich. Der Zeitaufwand für den Positionierungs- und Fixiervorgang wird minimiert und ist sehr kostengünstig.

Die Unteransprüche beinhalten vorteilhafte Weiterbildungen und Ausgestaltungen der Erfindung.

Gemäß einer vorteilhaften Ausgestaltung besteht die Positionierhilfe aus einem in Achsrichtung des Anschlagpuffers verschiebbaren Element.

Nach einer ersten Ausführungsform kann das Element von einem Stift gebildet sein, der in einer zentrischen Öffnung des Puffers verschiebbar gelagert ist.

Dabei ist der Stift mit einem tellerförmigen Kopfteil versehen, um eine gute Anlage an der Fahrzeugkarosserie bzw. an dem lageveränderbaren Element zu gewährleisten.

Nach einer zweiten Ausführungsform kann das Element von einem L-förmigen Bügel gebildet sein, der an der Aufnahmehülse verschiebbar gelagert ist.

Die Aufnahmehülse ist vorteilhafterweise mit einer Führung für den Bügel versehen, welche am Außenumfang des Aufnahmehülse angeordnet ist.

Dabei nimmt die Führung den längeren Schenkel des L-förmigen Bügels auf und der kürzere Schenkel erstreckt sich in Richtung auf den Puffer. Sowohl bei der ersten als auch bei der zweiten Ausführungsform sind an dem Puffer und an der Aufnahmehülse zusammenwirkende Markierungen angebracht. Diese Markierungen erstrecken sich vorteilhafterweise über die gesamte Länge des Puffers.

Nach einer dritten Ausführungsform ist das Element von einer auf den Puffer aufsetzbaren hülsenförmigen und in Achsrichtung des Puffers verschiebbaren Messkappe gebildet.

Vorteilhafterweise ist dabei die Messkappe mit einem Fenster versehen, an dessen Rand eine Messskala angeordnet ist.

Weiterhin ist ein als Einstellhilfe für den Puffer dienender Einstellring vorgesehen, der mit einer Teilung versehen ist, welche mit einer vorzugsweise an einer Stirnfläche des Puffers angebrachten Markierung zusammenwirkt.

Die Messkappe kann an ihrem Innenumfang auch mit Rastelementen versehen sein, welche mit Rastelementen an dem Außenumfang des Puffers zusammenwirken.

Diese Rastelemente können vorteilhafterweise von einer Vielzahl radial umlaufender, gleichmäßig beabstandeter Rippen gebildet sein.

Um den Puffer schnell und leicht bezüglich der Aufnahmehülse verstellen zu können, ist nach einer bevorzugten Weiterbildung der Puffer an seinem Außenumfang mit einem Gewinde versehen, welches in ein korrespondierendes Gewinde am Innenumfang der Aufnahmehülse einschraubbar ist.

Zur sicheren und exakten Lagerung des Anschlagpuffers an der Fahrzeugkarosserie bzw. dem lageveränderbaren Element weist die Aufnahmehülse einen an der Fahrzeugkarosserie bzw. dem lageveränderbaren Element zur Anlage kommenden Kragen auf, der mit Rastelementen zum Festlegen des Anschlagpuffers versehen ist.

Vorteilhafterweise ist zwischen den Rastelementen ein Klemmelement angeordnet, welches eine Lagesicherung für den Stift bildet, so dass die durch das lageveränderbare Element bestimmte Lage des Stiftes sich nicht mehr ohne weiteres verändern kann.

Damit das Klemmelement nicht durch die Bewegung des Stiftes zwischen den Rastelementen herausgedrückt werden kann, ist nach einer vorteilhaften Weiterbildung das Klemmelement durch einen Positionierelement zwischen den Rastelementen festgehalten.

Das Klemmelement besteht vorteilhafterweise aus einem elastischen Werkstoff, wie einem Schaumgummi.

Die Aufnahmehülse besteht vorteilhafterweise aus Kunststoff, während der Puffer vorzugsweise aus Gummi besteht.

Nach einer bevorzugten Weiterbildung ist zwischen der Aufnahmehülse und dem Kragen eine Sollbruchstelle vorgesehen, welche einen passiven Fußgängerschutz bildet.

Weitere Einzelheiten, Merkmale und Vorteile der Erfindung ergeben sich aus der nachfolgenden Beschreibung anhand der Zeichnungen. Es zeigen:
- Figur 1: eine erste Ausführungsform eines erfindungsgemäßen Anschlagpuffers,
- Figur 2: eine zweite Ausführungsform eines erfindungsgemäßen Anschlagpuffers,
- Figur 3: eine dritte Ausführungsform eines erfindungsgemäßen Anschlagpuffers,
- Figur 4: eine im Zusammenhang mit der dritten Ausführungsform verwendete Montagehilfe,
- Figur 5: eine vierte Ausführungsform eines erfindungsgemäßen Anschlagpuffers, und
- Figur 6: eine weitere Ausgestaltung der ersten Ausführungsform eines erfindungsgemäßen Anschlagpuffers.

In den Figuren sind drei verschiedene Ausführungsform eines erfindungsgemäßen Anschlagpuffers 1 dargestellt. Dabei ist sind sowohl die Fahrzeugkarosserie als auch das lageveränderbare Element, bei dem es sich um eine Motorhaube, eine Heckklappe, eine Tür o. dgl. handeln kann, weggelassen worden.

Der erfindungsgemäße Anschlagpuffer 1 weist eine vorzugsweise aus Kunststoff bestehende Aufnahmehülse 2 auf, in die ein vorzugsweise aus Gummi bestehender Puffer 3 eingeschraubt ist. Dazu ist der Puffer 3 an seinem Außenumfang mit einem Gewinde versehen ist, welches in ein korrespondierendes Gewinde am Innenumfang der Aufnahmehülse 2 einschraubbar ist. Die Aufnahmehülse 2 weist an einem Ende einen überstehenden Kragen 4 auf, der mit Rastelementen 5 zum Festlegen des Anschlagpuffers 2 an der Fahrzeugkarosserie bzw. dem lageveränderbaren Element versehen ist.

Im montierten Zustand ist der Anschlagpuffer 1 in eine Öffnung in der Fahrzeugkarosserie bzw. in dem lageveränderbaren Element eingesteckt, wo er sich mit Hilfe der Rastelemente 5 festhalten kann.

Um den Puffer 3 bezüglich der Aufnahmehülse 2 exakt positionieren zu können, ist eine Positionierhilfe vorgesehen, welche vorzugsweise aus einem in Achsrichtung des Anschlagpuffers 1 verschiebbaren Element 6 besteht.

Nach einer ersten, in Figur 1 dargestellten Ausführungsform, besteht dieses verschiebbare Element aus einem Stift 6 mit einem vorzugsweise tellerartigen Kopfteil, der in einer zentrischen Bohrung verschiebbar gelagert ist, die in dem Puffer 3 an dessen von der Aufnahmehülse 2 abgewandten freien Ende angeordnet ist.

Zwischen den Rastelementen 5 ist ein Klemmelement 17 angeordnet, welches eine Lagesicherung für den Stift 6 bildet, so dass die durch das lageveränderbare Element bestimmte Lage des Stiftes 6 sich nicht mehr ohne weiteres verändern kann.

Damit das Klemmelement 17 nicht durch die Bewegung des Stiftes 6 zwischen den Rastelementen 5 herausgedrückt werden kann, ist das Klemmelement 17 durch einen Positionierelement 18 zwischen den Rastelementen 5 festgehalten. Das Klemmelement 17 besteht vorteilhafterweise aus einem elastischen Werkstoff, wie einem Schaumgummi.

Die Einstellung des Puffers 3 mit Hilfe des Stiftes 6 geht wie folgt vor sich:
Im Anlieferzustand steht der Stift 6 so über den Puffer 3 über, dass sich ein Abstand zwischen der Unterkante des tellerartigen Kopfteils und der Oberkante des Puffers 3 ergibt. Der so vorbereitete Anschlagpuffer 1 wird dann beispielsweise in eine Öffnung in der Fahrzeugkarosserie gesteckt. Dann wird das lageveränderbare Element vorsichtig geschlossen, bis dieses beispielsweise in ein Schloss einrastet. Dabei wird der Stift 6 durch das lageveränderbare Element in den Puffer 3 gedrückt. Nun wird das lageveränderbare Element wieder geöffnet und mittels eines geeigneten Messinstrumentes der Abstand zwischen der Oberkante der Aufnahmehülse 2 und der Oberkante des Kopfteiles des Stiftes 6 gemessen. Der Stift 6 wird dann entfernt und der Puffer 3 soweit aus der Aufnahmehülse 2 herausgedreht, dass der vorher gemessene Abstand - ergänzt um ein vorgegebenes Vorspannungsmaß von beispielsweise 5/10 mm - nunmehr zwischen der Oberkante der Aufnahmehülse 2 und der Oberkante des Puffers 3 eingestellt ist.

Zur schnellen Einstellung der Höhe des Puffers 3 ist dieser auf seiner gesamten Länge mit einer Markierung versehen, welche mit Markierungen an der Aufnahmehülse 2 zusammenwirkt, die vorzugsweise an deren oberen freien Rand vorgesehen sind. Der Abstand der Markierungen an der Aufnahmehülse 2 entspricht dabei in Abhängigkeit von der Steigung des Gewindes auf der Außenseite des Puffers 3 einem festgelegten Weg beim Verdrehen des Puffers 3. So kann auf einfache Weise das erforderliche Maß eingestellt werden.

Nach einer zweiten, in Figur 2 dargestellten Ausführungsform, wird das verschiebbare Element von einem L-förmigen Bügel 7 gebildet, der an der Aufnahmehülse 2 verschiebbar gelagert ist. Dazu ist die Aufnahmehülse 2 mit einer Führung 8 versehen, welche am Außenumfang der Aufnahmehülse 2 angeordnet ist. Die Führung 8 nimmt den längeren Schenkel des L-förmigen Bügels 7 auf, und der kürzere Schenkel erstreckt sich in Richtung auf den Puffer 3.

Die Einstellung des Puffers 3 mit Hilfe des Bügels 7 geht wie folgt vor sich:
Im Anlieferzustand steht der kürzere Schenkel des L-förmigen Bügels 7 so über den Puffer 3 über, dass sich ein Abstand zwischen der Unterkante des Schenkels und der Oberkante des Puffers 3 ergibt. Der so vorbereitete Anschlagpuffer 1 wird dann beispielsweise in eine Öffnung in der Fahrzeugkarosserie gesteckt. Dann wird das lageveränderbare Element vorsichtig geschlossen, bis dieses beispielsweise in ein Schloss einrastet. Dabei wird der Bügel 7 durch das lageveränderbare Element in der Führung 8 verschoben. Nun wird das lageveränderbare Element wieder geöffnet und der Puffer 3 soweit herausgedreht, bis er an der Unterkante des kürzeren Schenkels des Bügels 7 anliegt. Nunmehr wird der Bügel 7 entfernt. Danach wird der Puffer 3 um ein derartiges Maß weiter herausgedreht, welches der Materialstärke des Bügels 7 plus dem erforderlichen Vorspannungsmaß (beispielsweise 5/10 mm) entspricht.

Auch bei dieser Ausführungsform ist zur schnellen Einstellung der Höhe des Puffers 3 dieser auf seiner gesamten Länge mit einer Markierung versehen, welche mit Markierungen an der Aufnahmehülse 2 zusammenwirkt, die vorzugsweise an deren oberen freien Rand vorgesehen sind. Der Abstand der Markierungen an der Aufnahmehülse 2 entspricht dabei in Abhängigkeit von der Steigung des Gewindes auf der Außenseite des Puffers 3 einem festgelegten Weg beim Verdrehen des Puffers 3.

Nach einer dritten, in Figur 3 dargestellten Ausführungsform, wird das verschiebbare Element von einer auf den Puffer 3 aufsetzbaren hülsenförmigen und in Achsrichtung des Puffers 3 verschiebbaren Messkappe 9 gebildet. Die Messkappe 9 ist mit einem Fenster 10 versehen, an dessen Rand eine Messskala 11 angeordnet ist.

Die Einstellung des Puffers 3 mit Hilfe der Messkappe 9 geht wie folgt vor sich:
Der Anschlagpuffer 1 wird beispielsweise in eine Öffnung in der Fahrzeugkarosserie gesteckt. Dann wird die Messkappe 9 derart auf den Puffer 3 gesetzt, dass ein größtmöglicher Freiraum zwischen der Oberkante des Puffers 3 und dem Boden der Messkappe 9 erhalten bleibt. Nunmehr wird das lageveränderbare Element vorsichtig geschlossen, bis dieses beispielsweise in ein Schloss einrastet. Dabei wird die Messkappe 9 durch das lageveränderbare Element auf den Puffer 3 gedrückt. Nun wird das lageveränderbare Element wieder geöffnet. Durch das Fenster 10 in einer Seitenwand der Messkappe 9 ist nun in Verbindung mit der neben dem Fenster 10 angeordneten Messskala 11 ersichtlich, wie weit die Messkappe 9 auf dem Puffer 3 aufgeschoben werden ist. Dieser Wert wird abgelesen. Nunmehr wird die Messkappe 9 entfernt und ein Einstellring 12 über den Puffer 3 geschoben. An dem Einstellring 12 sind vorzugsweise an dessen Oberkante Markierungen 13 angebracht, welche mit einer Markierung 14 auf der Oberseite des Puffers 3 zusammenwirken. Der Einstellring 12 wird nun beispielsweise mit Hilfe eines vorzugsweise einstückig angeformten Handgriffs 15 so ausgerichtet, dass eine der Markierungen 13 an dem Einstellring 12 mit der Markierung 14 auf der Oberseite des Puffers 3 übereinstimmt. Nunmehr wird der Puffer 3 durch Herausdrehen aus der Aufnahmehülse 2 entsprechend dem zuvor an der Messkappe 9 abgelesen Wert plus einem vorgegebenen Vorspannungsmaß von beispielsweise 5/10 mm eingestellt. Während der Einstellung ist sicher zu stellen, dass der Einstellring 12 seine einmal eingestellte Lage nicht verändert.

Auf den Einstellring 12 kann auch verzichtet werden, wenn die Markierungen 13 an der Anschlaghülse 2, insbes. an deren Oberseite angebracht sind.

Nach einer vierten, in Figur 5 dargestellten Ausführungsform, ist das verschiebbare Element ebenfalls von einer auf den Puffer 3 aufsetzbaren hülsenförmigen und in Achsrichtung des Puffers 3 verschiebbaren Messkappe 9 gebildet. Die Messkappe 9 ist an ihrem Innenumfang mit Rastvorsprüngen versehen, welche mit Rastvorsprüngen 16 an dem Außenumfang des Puffers 3 zusammenwirken.

Die Einstellung des Puffers 3 mit Hilfe dieser Messkappe 9 geht wie folgt vor sich:
Der Anschlagpuffer 1 wird beispielsweise in eine Öffnung in der Fahrzeugkarosserie gesteckt. Dann wird die Messkappe 9 derart auf den Puffer 3 gesetzt, dass ein größtmöglicher Freiraum zwischen der Oberkante des Puffers 3 und dem Boden der Messkappe 9 erhalten bleibt. Nunmehr wird das lageveränderbare Element vorsichtig geschlossen, bis dieses beispielsweise in ein Schloss einrastet. Dabei wird die Messkappe 9 durch das lageveränderbare Element auf den Puffer 3 gedrückt, wobei die Rastvorsprünge am Innenumfang der Messkappe 9 und die Rastvorsprünge 16 am Außenumfang des Puffers 3 solange aneinander entlang gleiten, bis sie eine durch das lageveränderbare Element vorgegebene Endlage erreicht haben. Nun wird das lageveränderbare Element wieder geöffnet. Jetzt muss nur noch das vorgegebene Vorspannungsmaß von beispielsweise 5/10 mm eingestellt werden. Dies geschieht dadurch, dass die Messkappe 9 um den Betrag des vorgegebenen Vorspannungsmaßes wieder nach oben gezogen wird. Besonders einfach lässt sich dies bewerkstelligen, wenn die Rastvorsprünge einen Abstand voneinander haben, welcher dem Vorspannungsmaß, beispielsweise 5/10 mm, entspricht.

Bei allen Ausführungsformen des Anschlagpuffers ist zwischen der Aufnahmehülse 2 und dem Kragen 4 ist eine Sollbruchstelle vorgesehen, welche einen passiven Fußgängerschutz bildet. Sollte es zu einem Zusammenstoß mit einem Fußgänger kommen, drückt das lagerveränderbare Element, beispielsweise die Motorhaube, den Puffer 3 und die Aufnahmehülse 2 in Richtung auf den Kragen 4. Durch diese Belastung bricht die Verbindung zwischen Aufnahmehülse 2 und Kragen 4 an der zwischen diesen beiden Bauteilen vorgesehenen Sollbruchstelle. Nunmehr kann sie Aufnahmehülse 2 zusammen mit dem Puffer 3 durch den Kragen 4 in Richtung der Rastelemente 5 rutschen, wodurch das lageveränderbare Element eine gewisse Nachgiebigkeit erfährt, die einem passiven Fußgängerschutz dient.

Die vorhergehende Beschreibung der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihrer Äquivalente zu verlassen.

### Bezugszeichenliste

- 1: Anschlagpuffer
- 2: Aufnahmehülse
- 3: Puffer
- 4: Kragen
- 5: Rastelemente
- 6: Stift
- 7: Bügel
- 8: Führung
- 9: Messkappe
- 10: Fenster
- 11: Messskala
- 12: Einstellring
- 13: Markierung
- 14: Markierung
- 15: Handgriff
- 16: Rastvorsprünge
- 17: Klemmelement
- 18: Positionierelement

## Patentansprüche

1. Anschlagpuffer (1) zur exakten Positionierung eines lageveränderbaren Elementes, wie einer Tür, einer Klappe o. dgl. an einer Fahrzeugkarosserie, wobei der Anschlagpuffer (1) eine Aufnahmehülse (2) zur Festlegung des Anschlagpuffers (1) an der Karosserie oder dem lageveränderbaren Element aufweist, wobei in der Aufnahmehülse (2) ein elastisch verformbarer Puffer (3) gelagert ist, dessen Überstand über die Aufnahmehülse (2) einstellbar ist, **dadurch gekennzeichnet,**
**dass** eine Positionierhilfe vorgesehen ist, welche eine exakte Positionierung des lageveränderbaren Elementes bezüglich der Fahrzeugkarosserie ermöglicht,
**dass** die Positionierhilfe aus einem in Achsrichtung des Anschlagpuffers (1) verschiebbaren Element (6; 7; 9) besteht,
**dass** vor oder nach der Montage des Anschlagpuffers (1) in einer Öffnung der Karosserie das verschiebbare Element (6; 7; 9) über den Puffer (3) so übersteht, dass sich ein Abstand zwischen der Unterkante des verschiebbaren Elements (6; 7; 9) und der Oberkante des Puffers (3) ergibt, der so groß ist, dass beim vorsichtigen Schließen des lageveränderbaren Elementes bis zum Einrasten des lageveränderbaren Elementes in ein Schloss das verschiebbare Element (6; 7; 9) durch das lageveränderbare Element in die erforderliche Einstellposition gedrückt wird.

2. Anschlagpuffer nach Anspruch 1, **dadurch gekennzeichnet, dass** die durch das vorsichtige Schließen des lageveränderbaren Elementes bewirkte Lage des verschiebbaren Element (6; 7; 9) die Soll-Lage der Oberkante des Puffers (3) ist, dass die Soll-Lage des Puffers (3) um ein vorgegebenes Vorspannungsmaß ergänzt wird, sodass nach der Einstellung des Puffers (3) auf die Lage des durch das vorsichtige Schließen des lageveränderbaren Elementes bewirkte Lage des verschiebbaren Element (6; 7; 9) zuzüglich des vorgegebenen Vorspannungsmaßes die exakte Positionierung des lageveränderbaren Elementes bezüglich der Fahrzeugkarosserie eingestellt ist.

3. Anschlagpuffer nach Anspruch 1 oder 2, **dadurch gekennzeichnet, dass** das verschiebbare Element von einem Stift (6) gebildet ist, der in einer zentrischen Öffnung des Puffers (3) verschiebbar gelagert ist.

4. Anschlagpuffer nach Anspruch 3, **dadurch gekennzeichnet, dass** der Stift (6) mit einem tellerförmigen Kopfteil versehen ist.

5. Anschlagpuffer nach Anspruch 1 oder 2, **dadurch gekennzeichnet, dass** das verschiebbare Element von einem L-förmigen Bügel (7) gebildet ist, der an der Aufnahmehülse (2) verschiebbar gelagert ist.

6. Anschlagpuffer nach Anspruch 5, **dadurch gekennzeichnet, dass** die Aufnahmehülse (2) mit einer Führung (8) für den Bügel (7) versehen ist, welche am Außenumfang der Aufnahmehülse (2) angeordnet ist.

7. Anschlagpuffer nach Anspruch 6, **dadurch gekennzeichnet, dass** die Führung den längeren Schenkel des L-förmigen Bügels (7) aufnimmt und dass sich der kürzere Schenkel in Richtung auf den Puffer (3) erstreckt.

8. Anschlagpuffer nach einem der Ansprüche 1 bis 7, **dadurch gekennzeichnet, dass** an dem Puffer (3) und an der Aufnahmehülse (2) zusammenwirkende Markierungen angebracht sind.

9. Anschlagpuffer nach Anspruch 8, **dadurch gekennzeichnet, dass** sich die Markierung über die gesamte Länge des Puffers (3) erstreckt.

10. Anschlagpuffer nach Anspruch 1 oder 2, **dadurch gekennzeichnet, dass** das verschiebbare Element von einer auf den Puffer (3) aufsetzbaren hülsenförmigen und in Achsrichtung des Puffers (3) verschiebbaren Messkappe (9) gebildet ist.

11. Anschlagpuffer nach Anspruch 10, **dadurch gekennzeichnet, dass** die Messkappe (9) mit einem Fenster (10) versehen ist, an dessen Rand eine Messskala (11) angeordnet ist.

12. Anschlagpuffer nach Anspruch 10 oder 11, **dadurch gekennzeichnet, dass** ein als Einstellhilfe für den Puffer (3) dienender Einstellring (12) vorgesehen ist, der mit Markierungen (13) versehen ist, welche mit einer vorzugsweise an einer Stirnfläche des Puffers (3) angebrachten Markierung (14) zusammenwirken.

13. Anschlagpuffer nach Anspruch 10, **dadurch gekennzeichnet, dass** die Messkappe (9) an ihrem Innenumfang mit Rastvorsprüngen versehen ist, welche mit Rastvorsprüngen (16) an dem Außenumfang des Puffers (3) zusammenwirken.

14. Anschlagpuffer nach Anspruch 13, **dadurch gekennzeichnet, dass** die Rastelemente von einer Vielzahl radial umlaufender, gleichmäßig beabstandeter Rippen gebildet sind.

15. Anschlagpuffer nach einem der Ansprüche 1 bis 14, **dadurch gekennzeichnet, dass** der Puffer (3) an seinem Außenumfang mit einem Gewinde versehen ist, das in ein korrespondierendes Gewinde am Innenumfang der Aufnahmehülse (2) einschraubbar ist.

16. Anschlagpuffer nach einem der Ansprüche 1 bis 15, **dadurch gekennzeichnet, dass** die Aufnahmehülse (2) einen an der Fahrzeugkarosserie bzw. dem lageveränderbaren Element zur Anlage kommenden Kragen (4) aufweist, der mit Rastelementen (5) zum Festlegen des Anschlagpuffers (2) versehen ist.

17. Anschlagpuffer nach Anspruch 16, **dadurch gekennzeichnet, dass** zwischen den Rastelementen (5) ein Klemmelement (17) angeordnet ist, welches eine Lagesicherung für den Stift (6) bildet.

18. Anschlagpuffer nach Anspruch 17, **dadurch gekennzeichnet, dass** das Klemmelement (17) durch einen Positionierelement (18) zwischen den Rastelementen (5) festgehalten ist.

19. Anschlagpuffer nach einem der Ansprüche 17 oder 18, **dadurch gekennzeichnet, dass** das Klemmelement (17) aus einem elastischen Werkstoff, wie einem Schaumgummi, besteht.

20. Anschlagpuffer nach einem der Ansprüche 1 bis 17, **dadurch gekennzeichnet, dass** die Aufnahmehülse (2) aus Kunststoff und der Puffer (3) aus Gummi bestehen.

21. Anschlagpuffer nach einem der Ansprüche 1 bis 18, **dadurch gekennzeichnet, dass** zwischen der Aufnahmehülse (2) und dem Kragen (4) eine Sollbruchstelle vorgesehen ist, welche einen passiven Fußgängerschutz bildet.

## Claims

1. A bump stop (1) for exactly positioning an element, the position of which can be altered, such as a door, a flap or the like on a vehicle body, wherein the bump stop (1) has a receiving sleeve (2) for fixing the bump stop (1) to the body or to the position-alterable element, wherein mounted in the receiving sleeve (2) is an elastically deformable buffer (3), the projection of which above the receiving sleeve (2) is adjustable, **characterised in that**
a positioning aid is provided which allows the position-alterable element to be exactly positioned with respect to the vehicle body,
the positioning aid comprises an element (6; 7; 9) which can be moved in the axial direction of the bump stop (1),
before or after the assembly of the bump stop (1) in an opening in the body, the movable element (6; 7; 9) projects above the buffer (3) so that a spacing is formed between the lower edge of the movable element (6; 7; 9) and the upper edge of the buffer (3), which spacing is sufficiently large that when the position-alterable element is carefully closed until it catches in a lock, the movable element (6; 7; 9) is pressed into the required adjustment position by the position-alterable element.

2. A bump stop according to claim 1, **characterised in that** the position of the movable element (6; 7; 9) achieved by the careful closure of the position-alterable element is the desired position of the upper edge of the buffer (3), **in that** the desired position of the buffer (3) is supplemented by a predetermined pretensioning extent so that after the buffer (3) has been adjusted to the position of the movable element (6; 7; 9), achieved by the careful closure of the position-alterable element, plus the predetermined pretensioning extent, the exact position of the position-alterable element relative to the vehicle body is set.

3. A bump stop according to claim 1 or claim 2, **characterised in that** the movable element is formed by a pin (6) which is mounted such that it can move in a centre opening in the buffer (3).

4. A bump stop according to claim 3, **characterised in that** the pin (6) is provided with a plate-shaped top part.

5. A bump stop according to claim 1 or claim 2, **characterised in that** the movable element is formed by an L-shaped clamp (7) which is mounted displaceably on the receiving sleeve (2).

6. A bump stop according to claim 5, **characterised in that** the receiving sleeve (2) is provided with a guide (8) for the clamp (7), which guide is arranged on the outer circumference of the receiving sleeve (2).

7. A bump stop according to claim 6, **characterised in that** the guide receives the longer side of the L-shaped clamp (7) and **in that** the shorter side extends towards the buffer (3).

8. A bump stop according to any one of claims 1 to 7, **characterised in that** cooperating markings are applied to the buffer (3) and to the receiving sleeve (2).

9. A bump stop according to claim 8, **characterised in that** the marking extends over the entire length of the buffer (3).

10. A bump stop according to claim 1 or claim 2, **characterised in that** the movable element is formed from a sleeve-shaped measuring cap (9) which can be placed on the buffer (3) and can be moved in the axial direction of the buffer (3).

11. A bump stop according to claim 10, **characterised in that** the measuring cap (9) is provided with a window (10), on the side of which is arranged a measurement scale (11).

12. A bump stop according to claim 10 or claim 11, **characterised in that** an adjusting ring (12) is provided which acts as an adjustment aid for the buffer (3) and is provided with markings (13) which cooperate with a marking (14) preferably applied to an end face of the buffer (3).

13. A bump stop according to claim 10, **characterised in that** the measuring cap (9) is provided on its inner circumference with locking projections which cooperate with locking projections (16) on the outer circumference of the buffer (3).

14. A bump stop according to claim 13, **characterised in that** the locking elements are formed by a plurality of radially encircling, uniformly spaced-apart ribs.

15. A bump stop according to any one of claims 1 to 14, **characterised in that** the buffer (3) is provided on its outer circumference with a thread which can be screwed into a corresponding thread on the inner circumference of the receiving sleeve (2).

16. A bump stop according to any one of claims 1 to 15, **characterised in that** the receiving sleeve (2) has a collar (4) which comes to rest on the vehicle body or on the position-alterable element and is provided with locking elements (5) for fixing the bump stop (2).

17. A bump stop according to claim 16, **characterised in that** arranged between the locking elements (5) is a clamping element (17) which forms a position-securing means for the pin (6).

18. A bump stop according to claim 17, **characterised in that** the clamping element (17) is secured between the locking elements (5) by a positioning element (18).

19. A bump stop according to either claim 17 or claim 18, **characterised in that** the clamping element (17) comprises a resilient material, such as a foam rubber.

20. A bump stop according to any one of claims 1 to 17, **characterised in that** the receiving sleeve (2) comprises plastics material and the buffer (3) comprises rubber.

21. A bump stop according to any one of claims 1 to 18, **characterised in that** provided between the receiving sleeve (2) and the collar (4) is a predetermined breaking point which forms a passive pedestrian protection.

## Revendications

1. Tampon de butée (1) permettant le positionnement exact d'un élément à position variable tel qu'une porte, un volet ou similaire sur la carrosserie d'un véhicule, ce tampon de butée (1) comprenant une douille de réception (2) permettant de le fixer sur la carrosserie, ou sur l'élément à position variable, dans la douille de réception (2) étant logé un tampon (3) élastiquement déformable dont la saillie sur la douille de réception (2) peut être réglée,
**caractérisé en ce qu'**
- il est prévu un élément d'assistance au positionnement qui permet un positionnement exact de l'élément à position variable par rapport à la carrosserie du véhicule,
- l'élément d'assistance au positionnement est constitué par un élément (6, 7, 9) coulissant dans la direction axiale du tampon de butée (1),
- avant ou après le montage du tampon de butée (1) dans une ouverture de la carrosserie, l'élément coulissant (6, 7, 9) dépasse du tampon (3) de façon qu'il y ait entre le bord inférieur de l'élément coulissant (6, 7, 9) et le bord supérieur du tampon (3), une distance ayant une dimension telle que lors d'une fermeture avec précaution de l'élément à position variable, l'élément coulissant (6, 7, 9) soit poussé par cet élément à position variable dans la position de réglage requise, jusqu'à l'encliquetage de l'élément à position variable dans un verrou.

2. Tampon de butée conforme à la revendication 1,
**caractérisé en ce que**
la position de l'élément coulissant (6, 7, 9) obtenue par la fermeture avec précaution de l'élément à position variable est la position de consigne du bord supérieur du tampon (3), et la position de consigne du tampon (3) est augmentée d'une valeur de précontrainte prédéfinie de sorte que, après le réglage du tampon (3), le positionnement exact de l'élément à position variable par rapport à la carrosserie du véhicule est réglé sur la position de l'élément coulissant (6, 7, 9) obtenue par la fermeture avec précaution de l'élément à position variable complétée par la valeur de précontrainte prédéfinie.

3. Tampon de butée conforme à la revendication 1 ou 2,
**caractérisé en ce que**
l'élément coulissant est formé par une broche (6) qui est montée coulissante dans une ouverture centrale du tampon (3).

4. Tampon de butée conforme à la revendication 3,
**caractérisé en ce que**
la broche (6) est équipée d'une partie de tête en forme de disque.

5. Tampon de butée conforme à la revendication 1 ou 2,
**caractérisé en ce que**
l'élément coulissant est formé par un étrier en forme de L (7) qui est monté coulissant sur la douille de réception (2).

6. Tampon de butée conforme à la revendication 5,
**caractérisé en ce que**
la douille de réception (2) est équipée d'un guidage (8) pour l'étrier (7) qui est monté sur la périphérie externe de la douille de réception (2).

7. Tampon de butée conforme à la revendication 6,
**caractérisé en ce que**
le guidage reçoit la branche la plus longue de l'étrier en forme de L (7) et la branche la plus courte de cet étrier s'étend en direction du tampon (3).

8. Tampon de butée conforme à l' revendication 1 à 7,
**caractérisé en ce que**
des repères coopérant entre eux sont apposés sur le tampon (3) et sur la douille de réception (2).

9. Tampon de butée conforme à la revendication 8,
**caractérisé en ce que**
les repères s'étendent sur la totalité de la longueur du tampon (3).

10. Tampon de butée conforme à la revendication 1 ou 2,
**caractérisé en ce que**
l'élément coulissant est formé par un capuchon de mesure (9) en forme de douille pouvant être monté sur le tampon (3) et susceptible de coulisser dans la direction axiale de ce tampon (3).

11. Tampon de butée conforme à la revendication 10,
**caractérisé en ce que**
le capuchon de mesure (9) est équipé d'une fenêtre (10) sur le bord de laquelle est installée une échelle de mesure (11).

12. Tampon de butée conforme à la revendication 10 ou 11,
**caractérisé en ce qu'**
il est prévu une bague de réglage (12) faisant office d'élément d'assistance au réglage du tampon (3), et qui est équipée de repères (13) qui coopèrent avec un repère (14) apposé de préférence sur la surface frontale du tampon (3).

13. Tampon de butée conforme à la revendication 10,
**caractérisé en ce que**
le capuchon de mesure (9) est équipé sur sa périphérie interne de saillies d'encliquetage qui coopèrent avec des saillies d'encliquetage (16) situées sur la périphérie externe du tampon (3).

14. Tampon de butée conforme à la revendication 13,
**caractérisé en ce que**
les éléments d'encliquetage sont formés par une série de nervures périphériques radiales situées à distance uniforme.

15. Tampon de butée conforme à l'une des revendications 1 à 14,
**caractérisé en ce que**
le tampon (3) est équipé sur sa périphérie externe d'un filetage susceptible d'être vissé dans un filetage correspondant situé sur la périphérie interne de la douille de réception (2).

16. Tampon de butée conforme à l'une des revendications 1 à 15,
**caractérisé en ce que**
la douille de réception (2) comporte une collerette (4) venant en appui sur la carrosserie du véhicule ou sur l'élément à position variable, qui est équipée d'éléments d'encliquetage (5) permettant de fixer le tampon de butée (2).

17. Tampon de butée conforme à la revendication 16,
**caractérisé en ce qu'**
entre les éléments d'encliquetage (5) est installé un élément de serrage (17) qui forme un élément de blocage de la position de la broche (6).

18. Tampon de butée conforme à la revendication 17,
**caractérisé en ce que**
l'élément de serrage (17) est maintenu entre les éléments d'encliquetage (5) par un élément de positionnement (18).

19. Tampon de butée conforme à l'une des revendications 17 et 18,
**caractérisé en ce que**
l'élément de serrage (17) est réalisé en un matériau élastique tel qu'un caoutchouc mousse.

20. Tampon de butée conforme à l'une des revendications 1 à 17,
**caractérisé en ce que**
la douille de réception (2) est réalisée en matériau synthétique tandis que le tampon (3) est réalisé en caoutchouc.

21. Tampon de butée conforme à l'une des revendications 1 à 18,
**caractérisé en ce qu'**
entre la douille de réception (2) et la collerette (4) est prévue une ligne de rupture de consigne qui forme une protection passive des piétons.
